# EUROPÄISCHE PATENTANMELDUNG

(11) **EP 0 662 648 A1**
(43) Veröffentlichungstag der Anmeldung: **12.07.1995**
(21) Anmeldenummer: 95100002.5
(22) Anmeldetag: 02.01.1995
(51) Int. Cl.: G04B 37/14

(54) **Lösbare Befestigungsvorrichtung eines in einem Gehäuse befindlichen Gerätes an einem Träger**

(30) Priorität: 06.01.1994 CH 28/94; 07.04.1994 CH 1030/94
(71) Anmelder: Albrecht, Dirk, CH-6314 Edlibach (CH); Ehrgott, Rudolf, A-1020 Wien (AT)
(72) Erfinder: Albrecht, Dirk, CH-6314 Edlibach (CH); Ehrgott, Rudolf, A-1020 Wien (AT)
(74) Vertreter: OK pat AG

(57) **Zusammenfassung**

Befestigungsvorrichtung, mit welcher ein Gerät wie z.B. eine Uhr (**100**) lösbar auf einem Träger wie z.B. auf einem Handschuhrücken (**116**) befestigt werden kann. Dazu sind ein geräteseitiges Befestigungsorgan und ein trägerseitiges Befestigungsorgan vorgesehen, von denen das erste am Gehäuse des Gerätes und das zweite am Träger montiert sind. Ein weiterer bandförmiger Träger, wie ein Uhrenband, weist ein weiteres trägerseitiges Befestigungsorgan auf, das mit dem genannten oder einem zusätzlichen geräteseitigen Befestigungsorgan verbindbar ist.

## Beschreibung

Die Erfindung betrifft eine Befestigungsvorrichtung nach dem Oberbegriff des Patentanspruchs **1**.

Befestigungsvorrichtungen dieser Art dienen zur Befestigung von kleinen Gegenständen wie Uhren, Schrittmessern, Höhenmessern oder Empfängern auf Kleidungsstücken, zum Beispiel von Handschuhen oder Ärmelpartien anderer Kleidungsstücke, auf denen sie zeitweilig gebraucht werden, um nachher wieder entfernt zu werden.

Bei der Ausübung verschiedener Sportarten und Berufe ist es erwünscht oder notwendig, solche Geräte, insbesondere Uhren, nicht wie üblich an einem Band auf der Haut und somit unter der Kleidung zu tragen. Trägt man beispielsweise beim Wintersport Handschuhe als Kälteschutz oder beim Reiten und Golfspielen zur Vermeidung von Hautverletzungen, so ist es umständlich, jedesmal den Handschuh auszuziehen oder vom Handgelenk wegzuschieben, wenn man einen Blick auf die Uhr werfen will. Vermehrt ist dies dann der Fall, wenn man eine Uhr oder einen Empfänger trägt, der eine akustische Signaleinrichtung aufweist, da man die abgegebenen Signale meist raschmöglichst unterbrechen möchte. Auch bei der Ausübung von medizinischen Berufen oder bei Tätigkeiten, bei welchen man die Hände in Kontakt mit Wasser oder Chemikalien bringt, zieht man es vor, keine Uhr am Handgelenk zu tragen, sei es, um Patienten vor Verletzungen zu schützen, sei es, um die Uhr vor Beschädigungen zu bewahren. In diesen Fällen ist es zweckmässiger, eine Uhr am Unterarmbereich des Ärmels zu tragen als sich einer Taschen- oder Anhängeruhr zu bedienen, da man zum Ablesen der letzteren stets eine freie Hand benötigt, während eine am Ärmel fixierte Uhr auch dann abgelesen werden kann, wenn man über keine freie Hand verfügt.

In jedem Fall ist es notwendig, dass die Befestigungs-Vorrichtungen für solche Geräte in einfacher Weise zerstörungsfrei lösbare Befestigungen erlauben. Einerseits ist es erforderlich , Geräte zum Verstellen, Justieren oder Reparieren sowie zum Ersetzen erschöpfter Batterien zu demontieren und unbrauchbar gewordene Geräte gegen neu auszutauschen. Andererseits muss es auch möglich sein, Geräte dann von Kleiderstücken zu entfernen, wenn die letzteren defekt oder beschmutzt sind. Schliesslich ist es erwünscht, ein bestimmtes Gerät an verschiedenartigen Trägern zu befestigen, und so eine Uhr beispielsweise beim Wintersport auf einem Handschuh, im Alltag aber auf einem Uhrenband zu benützen.

Befestigungsvorrichtungen für solche Zwecke sind bekannt. So beschreibt die **US-PS 5,003,653** einen Sporthandschuh, auf welchem alternativ und teilweise sogar simultan verschiedene Gegenstände wie Uhren, Täschchen oder Radio mit Hilfe von VELCROband befestigbar sind. Die so befestigten Gegenstände lassen sich leicht entfernen und auf anderen flächigen oder bandförmigen Trägern befestigen. Es besteht allerdings stets die Gefahr, dass auf diese Weise befestigte Gegenstände beschädigt werden, da sie seitlich in keiner Art geschützt sind, sondern vollständig über den Handschuh hinausragen. Ausserdem können sie durch Scher- oder Torsionskräfte, die beispielsweise bei einem Sturz auf sie wirken, leicht vom Handschuh abgelöst werden.

Auch die **US-PS 4,761,835** beschreibt einen Handschuh, auf dessen Rücken, ebenfalls mittels VELCRO-Band, die eine Fläche eines zweiflächigen Etuies befestigt ist. Eine Uhr oder ein anderes relativ flaches Gerät wird zwischen die beiden Flächen des Etuies gelegt. Die Ablesung erfolgt durch Ausnehmungen der äusseren Fläche, welche mittels einer Laschen- und Bandeinrichtung auf die innere Fläche bzw. auf den Handschuhrücken gepresst wird. Bei dieser Befestigungsvorrichtung ist ein verhältnismässig guter Schutz für ein sehr flaches Gerät vorhanden, aber auch hier besteht die Gefahr des Lösens der VELCRO-Befestigung.

Die **US-PS 4,862,521** zeigt einen Handschuh mit einem Täschchen, das sich auf dem Handrücken ins Handschuhinnere erstreckt und das z.B. durch einen Reissverschluss verschliessbar ist. Ein Gerät wird in dieses Täschchen eingeschoben, und die Ablesung erfolgt durch gegeignete Aussparungen des Handschuhmaterials im Bereich des Handrückens, die mit transparenter Folie überdeckt sein können. Bei dieser Anordnung ist das Gerät gut geschützt, sowohl gegen Beschädigung wie auch gegen Verlust, doch eignet sich diese Anordnung schlecht zur Befestigung eines Gerätes an einem nicht übermässig breiten bandförmigen Träger.

In der **WO 93/08709** wird ein Handschuh dargestellt und beschrieben, auf dessen Rücken ein trägerseitiges Befestigungsorgan montiert ist, während ein damit zusammenwirkendes geräteseitiges Befestigungsorgan an verschiedenen Gegenständen angebracht ist, beispielsweise an einer Stoppuhr, einem Scheibenwischer für eine Skibrille und an ähnlichen kleinen Geräten. Die beiden Befestigungsorgane werden durch Schieben oder Drehen miteinander verbunden. Die Geräte sind bei diesem Handschuh relativ sicher befestigt aber kaum geschützt, da es nicht vorgesehen ist, sie versenkt anzuordnen. Ein weiterer Nachteil besteht darin, dass man bei der Ummontierung beispielsweise einer Uhr auf ein Uhrenband eine Armbanduhr beträchtlicher Höhe erhält, da beide Befestigungsorgane eine gewisse Dicke bzw. Höhe aufweisen.

Zusammenfassend kann festgestellt werden, dass alle beschriebenen Befestigungsvorrichtungen es erlauben, ein Gerät von einem ersten auf einen weiteren Träger umzumontieren. Bei einigen der Befestigungsvorrichtungen sind die Geräte aber kaum geschützt und/oder nicht hinreichend sicher befestigt. Insbesondere ist es bei allen Befestigungsvorrichtungen nicht möglich, die Geräte einwandfrei sowohl auf einem flächigen als auch auf einem bandförmigen Träger sicher zu befestigen als auch hinreichen zu schützen.

Die Aufgabe der Erfindung wird somit darin gesehen, eine Befestigungsvorrichtung der eingangs genannten Art zu schaffen, mittels welcher ein Gerät alternativ auf flächigen und bandförmigen Trägern befestigbar und im montierten Zustand auch hinlänglich geschützt ist.

Diese Aufgabe wird erfindungsgemäss gelöst durch die Merkmale des kennzeichnenden Teils des Patentanspruchs **1**. Weitere Ausgestaltungen und Ausführungsvarianten werden durch die weiteren Patentansprüche beschrieben.

Die neue Befestigungsvorrichtung ermöglicht es, ein Gerät wie beispielsweise eine Uhr sicher und geschützt einerseits auf einem flächigen Träger wie einem Handschuh oder Kittelärmel und andererseits auf einem schmalen bandförmigen Träger wie einem Uhrenband zu montieren. Dies geschieht durch zwei zusammenwirkende, lösbar zu verbindende Befestigungsorgane, wobei jeweils ein geräteseitiges Befestigungsorgan mit einem träger oder bandseitigen Organ in Eingriff gelangt.

Bei einer einfachen, praktischen Ausführungsform ist das Gerät besonders gut geschützt, weil das trägerseitige Befestigungsorgan einen zylindrischen Behälter zur Aufnahme des Gerätes aufweist, dessen Tiefe mindestens annähernd der Höhe des Gehäuses des Gerätes entspricht. Zusätzlich weist das Gehäuse eine Schutzkappe auf, mit einem Durchbruch, durch welchen mindestens der Anzeigebereich des Gerätes sichtbar ist, und die vor allem den heiklen oberen Randbereich des Gehäuses schützt.

Bei einer anderen Ausführungsform wird die Kraft eines federnden Elementes benützt, um das Gerät auf dem Träger oder dem Band in einer geeigneten Aufnahmeeinrichtung festzuhalten. Eine derartige Befestigungvorrichtung erhält man, indem das geräteseitige Befestigungsorgan als Absatz am Gehäuse angeformt wird, während das träger- bzw. bandseitige Befestigungsorgan mindestens ein elastisches Klammerelement besitzt, mit einer Wirkfläche, die am genannten Absatz anliegt, wenn das Gerät befestigt ist. Zur Montage und Demontage des Gerätes wird das elastische Klammerelement ausgelenkt in eine Stellung, in welcher es das Einbringen oder Entfernen des Gerätes in bzw. aus der Aufnahmeeinrichtung ermöglicht.

Bei einer bevorzugten Ausführung ist der Absatz durch den oberen Rand des Gehäuses gebildet. Das trägerseitige Organ bildet eine behälterartige Aufnahmevorrichtung für das Gerät und gleichzeitig mehrere Klammerelemente, indem die vertikale Behälterwandung, die aus einem elastischen Material besteht, vertikale, von ihrem oberen Rand ausgehende Schlitze aufweist, welche die aus den verbleibenden Wandungsteilen bestehenden Klammerelemente seitlich begrenzen.

Bei den beiden bisher erwähnten Ausführungsformen der neuen Befestigungsvorrichtung wurde davon ausgegangen, dass das Gerät nur ein einziges geräteseitiges Befestigungsorgan besitzt, das alternativ mit einem komplementären Befestigungsorgan eines flächigen oder eines bandförmigen Trägers zusammenwirkt, wobei die Befestigungsorgane beider Trägerarten prinzipiell gleich ausgebildet sind. Um das Gerät in besonders vorteilhafterweise auf einem bandförmigen Träger zu verbinden, was insbesondere bei einer Uhr erwünscht ist, kann es mit einem zusätzlichen geräteseitigen Befestigungsorgan versehen sein, welches am weiteren bandseitigen Befestigungsorgan befestigt wird. In diesem Falle sind das trägerseitige und das bandseitige Befestigungsorgan verschieden ausgebildet.

Beispielsweise kann das in einem Federring gehaltene Gerät an seinem Gehäuse angeformt die eine Hälfte eines Bajonettverschlusses aufweisen, desse komplementäre Hälfte auf einem bandförmigen Träger montiert ist.

Oder es kann das zusätzliche geräteseitige Befestigungsorgan, welches zur Befestigung auf einem bandförmigen Träger dient, im wesentlichen aus zwei sich diametral gegenüberliegenden Ansätzen bestehen, die radial über das Gehäuse hinausragen und sich tangential zum Gehäuse erstrecken. Bei der Befestigung des Gerätes auf dem flächigen Träger werden diese Ansätze nicht benötigt. Als trägerseitiges Befestigungsorgan wird in diesem Falle vorteilhafterweise die schon erwähnte Anordnung gewählt, bei welcher eine behälterartige Aufnahmevorrichtung für das Gerät vorgesehen ist, deren Wandung durch Schlitze in federnde Klemmelemente zerteilt wird.
Die der Befestigung auf dem bandförmigen Träger dienenden Ansätze werden bei der Befestigung des Gerätes auf dem flächigen Träger von den genannten Schlitzen aufgenommen. Durch eine geeignete Verteilung der Schlitze über den Umfang der behälterartigen Aufnahmevorrichtung wird zudem die in Umfangsrichtung korrekte Anordnung des Gerätes gewährleistet. Bei der Anordnung des Gerätes auf bzw. am bandförmigen Träger werden die Ansätze, die in ihrer Längsrichtung verlaufende Bohrungen aufweisen, mit komplementären bandseitigen Befestigungsorganen verbunden, im allgemeinen mittels Stiften, welche in den Bohrungen gelagert sind und über diese hinaus in fluchtende Ausnehmungen der bandseitigen Befestigungsorgane ragen.

Noch vorteilhafter ist es, am Gehäuse nicht zwei Ansätze sondern zwei Ansatzpaare anzuformen, wobei der bandförmige Träger zwischen die Ansätze eines Paares eingeschoben wird, sodass eine übliche Uhrenbandbefestigung entsteht. Es ist in diesem Fall nötig, die Schlitze, welche die vier Ansätze der beiden Ansatzpaare aufzunehmen haben, wenn das Gerät am flächigen Träger befestigt wird, nicht radial sondern in Richtung der einzelnen Ansätze anzuordnen.

Eine sehr sichere Befestigung erhält man, wenn das geräteseitige Befestigungsorgan einerseits und das träger- bzw. bandseitige Befestigungsorgan andererseits so ausgebildet und angeordnet sind, dass sie bajonettverschlussartig miteinander in Eingriff gebracht werden können. Man erreicht damit gleichzeitig eine in Umfangsrichtung korrekte Anordnung des Gerätes, ohne dass dafür zusätzliche Positionierungseinrichtungen vorgesehen werden müssen.

Eine vorteilhafte Ausbildung der bajonettverschlussartigen Befestigungsorgane ist so gestaltet, dass das geräteseitige Organ über einen Distanzzapfen am Boden des Gehäuses angeformt ist und zwei radial nach aussen ragende Ansätze aufweist. Das trägerseitige bzw. das bandseitige Befestigungsorgan sind als Ring ausgebildet und so auf dem Träger bzw. dem Band montiert, dass zwischen Träger bzw. Band und Ring ein freier Raum entsteht. Der Ring weist von seinem inneren Rand ausgehende radiale Ausnehmungen auf, welche komplementär zu den Ansätzen ausgebildet sind. Der eine Ansatz bzw. die eine Ausnehmung weist eine grössere Abmessung in radialer und eine kleinere Abmessung in Umfangsrichtung auf als der andere Ansatz bzw. die andere Ausnehmung. Auf diese Weise wird erreicht, dass das Gerät keinesfalls in einer unrichtigen Stellung auf dem Träger befestigt werden kann.

Weitere Einzelheiten und Vorteile der erfindungsgemässen Befestigungsvorrichtungen werden im folgenden anhand mehrerer Ausführungsbeispiele und mit bezug auf die Zeichnungen ausführlich beschrieben.

Es zeigen:
- **Fig. 1**: Eine Uhr mit Analoganzeige, in seitlicher Ansicht;
- **Fig. 2**: einen als Träger dienenden Handschuh, mit einem trägerseitigen Befestigungsorgan, ausschnittsweise als Vertikalschnitt;
- **Fig. 3**: die Uhr der **Fig. 1**, in einer Ansicht von oben;
- **Fig. 4**: die Uhr der **Fig. 1**, in einer Ansicht von unten;
- **Fig. 5**: einen Handschuh mit der darin befestigten Uhr, in einer Ansicht von oben.
- **Fig. 6**: Eine zweite Uhr, in seitlicher Ansicht;
- **Fig. 7**: einen zweiten, als Träger dienenden Handschuh, mit einem trägerseitigen Befestigungsorgan ausschnittsweise als Vertikalschnitt;
- **Fig. 8**: die Uhr der **Fig. 6**, in einer Ansicht von oben;
- **Fig. 9**: das trägerseitige Befestigungsorgan, in einer Ansicht von unten;
- **Fig. 10**: die Uhr der **Fig. 8**, in einer Ansicht von unten;
- **Fig. 11**: den zweiten Handschuh mit der darin befestigten Uhr, in einer Ansicht von oben.
- **Fig. 12**: Eine dritte Uhr, in seitlicher Ansicht;
- **Fig. 13**: einen dritten als Träger dienenden Handschuh mit einem trägerseitigen Befestigungsorgan, ausschnittsweise als Vertikalschnitt;
- **Fig. 14**: die Uhr der **Fig. 12** mit einem bandseitigen Träger, in einer Ansicht von oben;
und
- **Fig. 15**: den dritten Handschuh mit der darin befestigten Uhr, in einer Ansicht von oben.
- **Fig. 16** bis **Fig. 24**: Einen vierten als Träger dienenden Handschuh mit einem trägerseitigen Befestigungsorgan und einer vierten Uhr in verschienen Ansichten analog der Darstellungen aus den **Fig. 10** bis **Fig. 15**

Zur besseren Verständlichkeit sei noch erwähnt, dass sich die Angaben "oben" und "unten" jeweils auf ein Gerät beziehen, das eine horizontale Lage einnimmt.

Eine in **Fig. 1** dargestellte Uhr **100** weist ein Gehäuse **102** mit einer mindestens teilweise zylindrischen Wandung **104**, einem Boden **106** und einem durch Glas oder transparenten Kunststoff geschützten Zifferblatt auf. Der obere Randbereich des Gehäuses wird von einer Schutzkappe **110** umgeben, welche leicht elastisch ist und sich über den oberen Gehäuseteil stülpen lässt. Diese Schutzkappe **110** kann im montierten Zustand relativ zum Zifferblatt **108** verdreht werden. Am Rand der Schutzkappe **110** angeordnete Ausnehmunen **112** erleichtern es, diese wieder vom Gehäuse **102** zu entfernen und ebenso, die Schutzkappe im montierten Zustand zu drehen. Diese Ausnehmungen **112** und/oder zusätzliche Markierungen an der Oberseite der Schutzkappe **110** können auch als Markierung bestimmer vorgewählter Zeiten dienen. Der zylindrische Teil der Wandung **104** stellt das geräteseitige Befestigungsorgan dar.

Ein als Federring **114** ausgebildetes trägerseitiges Befestigungsorgan ist oben im Träger, hier einem Handschuh **116**, befestigt. Dies kann durch blosses Einpressen oder Kleben oder eine andere geeignete Befestigungsart erfolgen. Eine Aussenlage **118** des Materials des Handschuhs **116** überdeckt mindestens die Innenwandung **121** des Federringes **114**. Zwischen diesem herabgezogenen Teil der Aussenlage **118** und dem Federring **114** befindet sich eine Lage **120**, vorzugsweise aus Kunststoff, welche sich auch über den oberen Randbereich des Federringes **114** erstreckt. Zur Befestigung der Uhr **100** im Handschuh **116** wir diese lediglich in das Innere des Federringes **114** eingepresst, und zur Entfernung der Uhr **100** aus dem Handschuh **116** wird sie herausgezogen, indem man sie an ihrem oberen Gehäusebereich **122**, der wie die Schutzkappe **110** einen grösseren Durchmesser aufweist als die Wandung **104** des Gehäuses **102**, ergreift und nach oben wegzieht, gegebenenfalls unter gleichzeitiger Drehung zur Überwindung der Haftung.

In gleicher Weise wie auf dem Handschuh **116** lässt sich die Uhr **100** auch auf einen bandförmigen Träger, der nicht dargestellt ist, befestigen, welcher ein entsprechendes bandseitiges Befestigungsorgan in Form eines weiteren Federringes besitzt.

Im vorliegenden Beispiel weist die Uhr aber als zusätzliches Befestigungsorgan **124** die eine Hälfte einer Befestigungsvorrichtung auf, die nach der Art eines Bajonettverschlusse wirkt. Die andere Hälfte dieser Vorrichtung, d.h. der komplementäre Teil des Bajonettverschlusses, ist nicht dargestellt und befindet sich auf dem bandförmigen Träger. Dieses zusätzliche Befestigungsorgan **124** besteht im wesentlichen aus einem sich vom Boden **106** des Gehäuses **102** nach unten erstreckenden mittigen Zapfens, an welchem unten zwei diametrale scheibenförmige Ansätze **128** vorhanden sind, wie dies in **Fig. 4** deutlich sichtbar ist.

Gemäss **Fig. 5** ist die Uhr **100** in der Mitte des Rückens des Handschuhs **116** angeordnet. Es ist aber auch möglich, sie leicht zum Daumen hin versetzt zu befestigen, was die Ablesung erleichtert. Ausserdem ist es natürlich möglich, in gleicher Weise auf dem Handschuh **116** ein weiteres oder anderes Gerät, beispielsweise einen Höhen- und/oder Pulsmesser, anzuordnen.

Vorteilhaft bei der soeben beschriebenen Befestigungsvorrichtung ist vor allem, dass sie bei einfachstem Aufbau eine effiziente Halterung und gleichzeitig einen wirksamen Schutz für die Uhr oder ein anderes Gerät bildet.

Eine zweite Art einer Befestigungsvorrichtung nach der Erfindung ist in den **Figuren 6 bis 9** dargestellt. Dabei zeigt **Fig. 6** eine Uhr **200**, bei welcher ein Absatz **202** am oberen Rand des Gehäuses **204** das geräteseitige Befestigungsorgan bildet.

**Fig. 7** zeigt einen Ausschnitt aus einem Handschuh **206**, der aus einem dreilagigen Material hergestellt ist, bestehend aus einer Innenschicht **208**, einer mittleren Isolationsschicht **210** und einer Aussenschicht **212**. Ein trägerseitiges Befestigungsorgan in Form einer behälterartigen Aufnahmeeinrichtung **214** für die Uhr **200** ist an einem Teil des Handschuhs **206** befestigt, an welchem die Isolationsschicht verdünnt oder zusammengepresst ist. Die Aufnahmeeinrichtung **214** besteht aus einem elastischen Material, beispielsweise aus einem geeigneten Kunststoff, und ist über eine Fixiervorrichtung **216** oder in nicht dargestellter Weise durch Klebung am Handschuh montiert. Die Aufnahmeeinrichtung **214** weist einen etwa zylindrischen Randbereich **218** auf, der am Umfang verteilt mit mehreren Schlitzen **220** versehen ist, durch welche der Randbereich **218** in mehrere elastische Klammerelemente **222** unterteilt wird. Um die Uhr **200** im Handschuh zu befestigen, wird sie von oben auf die bzw. in die Aufnahmeeinrichtung **114** gedrückt, wodurch sich die Klammerelemente elastisch nach aussen verbiegen, so dass die Uhr in die Aufnahmeeinrichtung geschoben werden kann. Beim anschliessenden elastischen Zurückfedern der Klammerelemente **222** gelangen die Wirkflächen **224** zur Anlage am Absatz **202** des Gehäuses **204** und verhindern, dass die Uhr **200** sich aus dem Handschuh **206** entfernt.

Auch bei dieser Anordnung ist es möglich, die Uhr in der gleichen Weise wie auf den Handschuh an einem bandförmigen Träger zu befestigen, der eine Aufnahmeeinrichtung aufweist, die so ausgebildet ist wie die beschriebene Aufnahmeeinrichtung **214**. Man erhält aber eine wesentlich kompaktere und praktischere Armbanduhr, wenn man das Gehäuse **204** mit einem zusätzlichen Befestigungsorgan, bestehend aus zwei diametralen Ansätzen **226** versieht. Diese Ansätze **226** weisen Bohrungen **228** auf zur Aufnahme von je einem Stift **230**, dessen aus den Bohrungen **228** hinausragende Enden von einem am Uhrenband befestigten U-förmigen Teil **232** aufgenommen werden, die das bandseitige Befestigungselement bildet.

**Fig. 9** zeigt, dass die Klammerelemente **222** begrenzenden Schlitze **220** gleichzeitig dazu dienen, die Ansätze **226** aufzunehmen. Ein weiterer Schlitz kann zur Aufnahme einer nicht versenkten Krone **234** dienen.

Der Vorteil der soeben beschriebenen Anordnung besteht darin, dass bei der Montage auf einem Uhrenband eine echte Armbanduhr, mit einer verhältnismässig eleganten Erscheinungsform, entsteht. Allerdings ist die Uhr auf dem Handschuh etwas weniger gut geschützt als beim zuerst beschriebenen Ausführungsbeispiel.

Eine weitere Ausführungsvariante wird in den **Figuren 10 bis 15** dargestellt. **Fig. 10** zeigt eine dritte Uhr **300** mit einem Boden **302**, einer Wandung **304** und einem am Boden **302** angeformten geräteseitigen Befestigungsorgan **306**. Dieses wird durch eine Scheibe **308** gebildet, welche über ein Abstandsstück **310** mit dem Boden **302** verbunden ist. Die Scheibe **308** weist einen ersten Ansatz **312** und einen zweiten diametral zum ersten angeordneten Ansatz **314** auf. Die Ansätze sind sowohl bezüglich ihrer Aussenradien als auch bezüglich ihrer Abmessungen in Umfangsrichtung verschieden, wie dies in **Fig. 4** deutlich sichtbar ist. Die Scheibe **308** bildet die eine Hälfte einer Befestigungseinrichtung, die nach dem Prinzip eines Bajonettverschlusses funktioniert. Die zweite Hälfte dieses Bajonettverschlusses ist gemäss **Fig. 11** in einem Handschuh **316** fixiert und besteht im wesentlichen aus einer Platte **318**, die mit Abstand von der Fläche **302**, auf welcher sie aufliegt, angeordnet ist. Die Platte **318** weist Ausnehmungen auf, die komplementär zu den Ansätzen **312** und **314** sind, um diese bei der Befestigung der Uhr **200** im Handschuh **316** aufzunehmen.

Sobald die Ansätze bei der Befestigung der Uhr auf dem Handschuh in den freien Raum unter der Platte **318** gebracht worden sind, wird die Uhr verdreht und ist dann gegen ein Herausfallen aus dem Handschuh gesichert.

Bei dieser Anordnung ist an der Uhr **300** kein zusätzliches andersartiges Befestigungsorgan vorgesehen, mittels welchem die Uhr auf einem Uhrenband befestigt werden könnte. Die Uhr ist aber so geformt, dass sie ohne weiteres in einem Federring auf einem Uhrenband eingesetzt werden kann.

Eine letzte Ausführungsvariante wird in den **Figuren 16 bis 24** dargestellt. **Fig. 16** zeigt dabei ein Träger-Gehäuse **401** aus Plastik in geschnittener Darstellung, das zur Aufnahme einer vierten Uhr **400** mit deren Gehäuserand **404** vorgesehen ist. Dieses Träger-Gehäuse wird dabei mittels eines Gegenringes **403** (siehe **Fig. 17**) mit dem mittellagigen Material **414** eines dreilagigen Materials durch Klemmen (wie in **Fig. 24** dargestellt) verbunden und im montierten Zustand in den **Figuren 18** (von oben gesehen) und **19** von unten gesehen, gezeigt. Die vierte Uhr **400** (siehe **Fig. 20**) hat dabei einen Boden **402** der so gestaltet ist, dass er im montierten Zustand auf dem Boden des Träger-Gehäuses **401** aufliegt. Eine bajonettartig ausgebildete Fassung **412** am Träger-Gehäuse **401** mit jeweils einem oberen und einem unteren Anschlag dient dazu, dass ein an der vierten Uhr **400** vorgesehenes Befestigungsorgan **406** in dieser Fassung **412** arretiert werden kann.

Obwohl bei der obigen Beschreibung stets Bezug genommen wurde auf Uhren, Handschuhe und Uhrenbänder lassen sich die beschriebenen Befestigungsvorrichtungen selbstverständlich auch für andere Geräte und flächige sowie bandförmige Träger verwenden, wie gesundheitsüberwachende Pulsmesser, Radio- und Funkgeräte, u.s.w.

## Patentansprüche

1. Befestigungsvorrichtung zur lösbaren Befestigung eines in einem Gehäuse befindlichen Gerätes (**100, 200, 300**) an einem Träger (**116, 206, 316**), wobei ein geräteseitiges Befestigungsorgan durch Teile des Gehäuses gebildet wird und ein trägerseitiges Befestigungsorgan, welches mit dem geräteseitigen Befestigungsorgan verbindbar ist, mittels einer Fixiervorrichtung am Träger montiert ist,
**dadurch gekennzeichnet**, dass
ein weiteres, an einem weiteren bandförmigen Träger montierten trägerseitiges Befestigungsorgan, welches mit dem geräteseitigen Befestigungsorgan verbindbar ist, vorgesehen ist.

2. Befestigungsvorrichtung nach Anspruch **1**,
**dadurch gekennzeichnet**, dass
das geräteseitige Befestigungsorgan durch einen vertikalen zylindrischen Teil des Gehäuses gebildet ist und dass das trägerseitige Befestigungsorgan einen im Träger angeordneten Federring (**114**) aufweist, dessen Höhe mindestens annähernd der Dicke des Gerätes entspricht. (**Fig. 1-5**)

3. Befestigungsvorrichtung nach Anspruch **1 oder 2**,
**dadurch gekennzeichnet**, dass
der obere Randbereich (**122**) des Gerätes (**100**) mittels einer aufstülpbaren Schutzkappe (**110**) geschützt ist. (**Fig. 1-5**)

4. Befestigungsvorrichtung nach Anspruch **1**,
**dadurch gekennzeichnet**, dass
das geräteseitige Organ (**124**) durch einen Ansatz am Gehäuse gebildet ist und dass das trägerseitige Befestigungsorgan mindestens ein elastisch auslenkbares Klammerelement (**222**) aufweist mit einer Wirkfläche (**224**), die im verbundenen Zustand der Befestigungsorgane am genannten Ansatz zur Anlage gelangt, um das Gerät an den Träger zu pressen. (**Fig. 6-9**)

5. Befestigungsvorrichtung nach Anspruch **4**,
**dadurch gekennzeichnet**, dass
der Absatz (**202**) durch den oberen Gehäuserand gebildet ist und dass das trägerseitige Organ als behälterartige Aufnahmeeinrichtung (**214**) für das Gerät ausgebildet ist und seitliche Wandungen aufweist, die durch vom Wandungsrand ausgehende Schlitze (**220**) in federnde Klammerelemente (**222**) zerteilt sind. (**Fig. 6-9**)

6. Befestigungsvorrichtung nach Anspruch **1**,
**dadurch gekennzeichnet**, dass
am Gehäuse (**102, 204**) ein zusätzliches Befestigungsorgan angeordnet ist, welches anders ausgebildet ist als das geräteseitige Befestigungsorgan und welches mit einem komplementären trägerseitigen Befestigungsorgan verbindbar ist, das am bandseitigen Träger montiert ist.

7. Befestigungsvorrichtung nach Anspruch **2 und 6**,
**dadurch gekennzeichnet**, dass
das zusätzliche Befestigungsorgan am Gehäuse (**102, 204**) durch die eine Hälfte eines bajonettverschlussartigen Organs gebildet ist, dessen komplementäre Hälfte am bandförmigen Träger montiert ist. (**Fig. 1-5**)

8. Befestigungsvorrichtung nach Anspruch **5 und 6**,
**dadurch gekennzeichnet**, dass
das zusätzliche Befestigungsorgan durch Ansätze am Gehäuse gebildet ist, welche mit komplementären Organen am bandförmigen Träger verbindbar sind und bei der Befestigung des Gerätes in den Schlitzen der behälterartigen Aufnahmeeinrichtung aufgenommen sind. (**Fig. 6-9**)

9. Befestigungsvorrichtung nach Anspruch **1**,
**dadurch gekennzeichnet**, dass
das geräteseitige Befestigungsorgan (**306**) und das trägerseitige Befestigungsorgan (**318**) komplementäre Hälften einer bajonettverschlussartigen Einrichtung (**312, 314**) sind. (**Fig. 10-15**)

10. Befestigungsvorrichtung nach Anspruch **1**,
**dadurch gekennzeichnet**, dass
das Gerät ein Messgerät, beispielsweise eine Uhr oder ein Höhenmesser ist, dass der Träger ein Bekleidungsstück, beispielsweise ein Handschuh oder ein Aermel ist, und dass der bandförmige Träger ein Armband, beipielsweise ein Uhrenband ist.
